# EUROPÄISCHE PATENTSCHRIFT

(11) **EP 4 457 165 B1**
(45) Veröffentlichungstag und Bekanntmachung des Hinweises auf die Patenterteilung: **10.09.2025**
(21) Anmeldenummer: 23721600.7
(22) Anmeldetag: 19.04.2023
(51) Int. Cl.: B65H 3/66, B65H 9/04, B65H 9/06, B65H 3/08

(54) **ANLEGER FÜR EINE BOGENBEARBEITENDE MASCHINE SOWIE MASCHINE ZUR BEARBEITUNG VON SUBSTRATBOGEN**
FEEDER FOR A SHEET-PROCESSING MACHINE, AND MACHINE FOR PROCESSING SUBSTRATE SHEETS
DISPOSITIF D'ALIMENTATION POUR UNE MACHINE DE TRAITEMENT DE FEUILLES, ET MACHINE DE TRAITEMENT DE FEUILLES DE SUBSTRAT

(30) Priorität: 12.07.2022 DE 102022117340
(43) Veröffentlichungstag der Anmeldung: 06.11.2024
(73) Patentinhaber: Koenig & Bauer AG, 97080 Würzburg (DE)
(72) Erfinder: SCHULCZEK, Uwe, 27367 Sottrum (DE); WITT, Ronny, 01157 Dresden (DE)
(74) Vertreter: Koenig & Bauer AG
(86) Internationale Anmeldenummer: PCT/EP2023/060085
(87) Internationale Veröffentlichungsnummer: WO 2024/012736

(56) Entgegenhaltungen:
- EP-A1- 0 538 638
- DE-A1- 10 103 903
- DE-C1- 19 509 487
- JP-U- S60 162 530

## Beschreibung

Die Erfindung betrifft einen Anleger für eine bogenbearbeitende Maschine sowie eine Maschine zur Bearbeitung von Substratbogen gemäß dem Oberbegriff des Anspruchs 1 bzw. 12.

An bogenbearbeitenden Maschinen, beispielsweise Bogendruckmaschinen oder insbesondere mechanischen Bogenbearbeitungsmaschinen wie z. B. Stanzmaschinen, werden Anleger verwendet, um auf Stapeln vorbereitete Bogen unterschiedlichen Materials zu vereinzeln und der Druckmaschine zuzuführen. Das Vereinzeln und Zuführen der Bogen erfolgt durch sog. Bogentrenner. Im Bereich der oberen Stapelvorderseite, d. h. der in Förderrichtung weisenden Stapelseite, ist eine abschwenkbare Bogenklappe vorgesehen. Derartige Anleger können sich in weiteren Details je nach Anwendungsfall und Bogenbeschaffenheit unterscheiden.

Aus der DE 10 2008 042 841 A1 ist ein Anleger für eine Bogen be- oder verarbeitende Maschine bekannt, wobei wenigstens ein Transportwerkzeug vorgesehen ist, durch welches ein oberster Bogen eines aufgenommenen Stapels in einer Transportrichtung vom Stapel weg in einen sich stromabwärts anschließenden Transportpfad transportierbar ist, und wobei auf der stromabwärtigen Seite des Stapels eine Bogenklappe vorgesehen ist, die zwischen einer Lage, in welcher sie sich mit einer Anschlagfläche im Transportpfad eines aus dem Anleger zu fördernden Bogens befindet, und einer Lage, in welcher sie den für den Transport vorgesehenen Transportpfad freigibt, verlagerbar ist.

Die DE 101 03 903 A1 offenbart einen Anleger einer bogenverarbeitenden Maschine mit einer verschwenkbaren Klappe im Bereich der oberen Stapelvorderkante, über welche der jeweils zuoberst liegende Bogen einer Einzugwalze der Maschine zuzuführen ist. Der oder die obersten Bogen des Stapels kann bzw. können an der Vorderseite in Bogenbreitenrichtung gesehen nicht geradlinig ausgebildet, sondern in den Randbereichen nach unten gekrümmt sein. Um eine Kollision dieser Randbereiche mit der Klappe zu verhindern, weist eine Führungskante der Klappe eine Formgebung auf, die im Verlauf ihrer Oberseite an die Kontur des zuoberst anlegenden Bogens an der Vorderseite des Stapels angepasst ist bzw. werden kann.

Die EP 0 538 638 A1 betrifft einen Anlegetisch, wie er im Eingangsbereich eines Druckwerks vorgesehen wird um eintreffende Bogen vor der Übernahme durch Greifer mit ihrer Vorderkante an Vordermarken exakt auszurichten. Dabei werden die Vordermarken für die Phase des Ausrichtens eines ankommenden Bogens entgegen der Transportrichtung an ein sog. Anlagelineal angeschwenkt, und für die Phase des Weitertransportes des Bogens durch die Greifer wieder aus dem Transportpfad abgeschwenkt. Damit eine sichere Anlage der Vordermarken am Anlagelineal gewährleistet ist, erfolgt das Anstellen der dort durch eine gebogene Blattfeder gebildeten Vordermarke gegen die Anschlagfläche des Anlagelineals unter Vorspannung.

Für einen optimalen Bogenlauf kann die Anforderung an die Ausgestaltung oder Lage der Bogenklappe jedoch je nach zu verarbeitendem Substrat verschieden sein. Auch können die Materialstärke oder -steife oder aber auch Abweichungen von der idealen Bogengeometrie, z. B. eine verformte oder gekrümmte Bogengeometrie, Einbußen in der möglichen Produktionsgeschwindigkeit oder Maßnahmen zur Anpassung der Bogenklappe erfordern. Neben beispielsweise bereits vorliegenden Abweichungen in der Bogengeometrie, z. B. bereits bestehenden Verformungen in den gestapelten Bogen, kann es beim Förden des Bogens aus dem Anleger ggf. auch zu mehr oder weniger starkem schwerkraftbedingten Absinken der vorlaufenden Kante und einem Hängenbleiben an der Bogenklappe kommen. Auch kann es zu Verformungen durch ein Durchhängen eines bereits im vorlaufenden Bereich des Bogens durch sich anschließende Fördermittel abgestützte aber noch im nachlaufenden Bereich durch den Bogentrenner gehaltene Bogens oder durch ein Abfallen des hinteren Bereichs eines durch Verformung nach unten abgebogenen Bogens kommen. Dabei kann es dann in beiden letztgenannten Fällen von unten zu einer Kollision der zurückschwenkenden Bogenklappe mit der Bogenunterseite und einer hieraus resultierenden Störung im Betrieb des Anlegers kommen.

Der Erfindung liegt die Aufgabe zugrunde, einen Anleger für eine bogenbearbeitende Maschine sowie eine Maschine zur Bearbeitung von Substratbogen zu schaffen.

Die Aufgabe wird erfindungsgemäß durch die Merkmale des Anspruchs 1 bzw. 12 gelöst.

Die mit der Erfindung erzielbaren Vorteile bestehen insbesondere darin, dass hierdurch ein bezüglich wechselnder Substratbeschaffenheit weniger empfindlicher Anleger bereitgestellt ist. Im Besonderen wird für ein breites Substratspektrum und/oder geometrische Abweichungen von einer Idealbeschaffenheit eine hohe Qualität und Zuverlässigkeit bei der Bogenzufuhr in die bogenbearbeitende Maschine erreicht. Durch das flexible bzw. federelastisch verformbare Anlageelement ist z. B. über ein vergrößertes Substratspektrum auch bei höheren Produktionsgeschwindigkeiten ein sicheres Zuführen gewährleistet, ohne dass bei Substratwechseln oder geometrischen Besonderheiten der zuzuführenden Bogen aufwändige Anpassungen an der Bogenklappe notwendig wären. Insbesondere kann durch das flexible bzw. federelastisch verformbare Anlageelement einerseits die Gefahr eines Anstoßens mit der Vorderkante während des Transportes und eines damit verbundenen Verreißens oder Hängenbleibens für ein größeres Substratspektrum weitgehend gebannt oder zumindest verringert und andererseits die Gefahr einer Störung durch o. g. Kollision der zurückschwenkenden Bogenklappe mit der Bogenunterseite vermindert werden.

Derartige Probleme können insbesondere bei der Zufuhr von Bogen mit einer gegenüber einfachen Papierbogen kleiner bis mittlerer Grammatur und Stärke größeren Steife auftreten, wie sie beispielsweise bei Papieren großer Grammatur und Stärke von beispielsweise mehr als einem Millimeter oder gar bei Bogen aus Karton, aus Pappe, inklusive Wellpappe, oder einem Verbund von Lagen mit einer Stärke von mehr als einem, insbesondere mehr als zwei Millimetern, vorliegt. Derartige Bogen schmiegen sich oftmals nicht vollständig eben an eine ebene Unterlage an und können so je nach Vorbehandlung oder Umständen eine unebene, z. B. konvexe Fläche, aufweisen.

Ein gattungsgemäßer Anleger zur Bereitstellung von in eine bogenverarbeitende Maschine zuzuführenden Bogen umfasst einen Stapelraum, in welchem ein Stapel von aus dem Anleger heraus zu fördernden Bogen aufnehmbar ist, und eine Aufnahme- und Transporteinrichtung, durch welche ein oberster Bogen eines aufgenommenen Stapels in einer Transportrichtung vom Stapel weg in einen sich stromabwärts anschließenden Transportpfad transportierbar ist. Auf der stromabwärtigen Seite des Stapelraums ist eine als Bogenklappe bezeichnete bzw. ausgebildete Anlagevorrichtung vorgesehen, welche zwischen einer ersten z. B. angeschwenkten Lage, in welcher sie sich zur Ausbildung eines Anschlages mit einer Anschlagfläche im für den Transport der aus dem Anleger zu fördernden Bogen vorgesehenen Transportpfad befindet, und einer zweiten, z. B. abgeschwenkten Lage, in welcher sie den für den Transport vorgesehenen Transportpfad freigibt, verlagerbar ist. Erfindungsgemäß weist die Bogenklappe ein die Anschlagfläche umfassendes, sich in seiner Breite quer zur Transportrichtung und in der Länge von einem transportpfadfernen Fußbereich zu einem freien Ende hin erstreckendes und in zumindest einem Längsabschnitt federelastisch in Transportrichtung verformbares Bogenklappenblatt auf.

Das federelastisch verformbare Bogenklappenblatt ist insbesondere derart ausgebildet, dass es in zweiter Lage der Anlagevorrichtung bei festgehaltenem Fußbereich durch Kraftbeaufschlagung mit zumindest einer Kraftkomponente in Transportrichtung der Bogen - von beispielsweise einer spezifischen Kraft von weniger als z. B. fünf Hundertstel, insbesondere einem Hundertstel Newton pro einem Millimeter Breite des Bogenklappenblattes insbesondere in einem sich an den Fußbereich anschließenden Längsabschnitt - derart federelastisch verformbar ist, sodass es bei feststehendem Fußbereich mit seinem freien Ende mehrere Millimeter aus seiner Ruhelage ausschlägt bzw. ausschlagen kann. D. h., es ist derart elastisch verformbar, dass es in zweiter Lage der Anlagevorrichtung bei festgehaltenem Fußbereich durch Kollision mit dem vorlaufenden Ende eines geförderten oder zu fördernden Bogens, insbesondere eines bestimmungsgemäß, d. h. im zulässigen Anwendungsspektrum für den Betrieb des Anlegers vorgesehenen Bogens, und einer hieraus resultierenden federelastischen Verformung mit einem Ausschlag des freien Endes von mehreren, also mindestens zwei oder mehr Millimetern ausweicht bzw. ausweichen kann. Beispielsweise kann eine o. g. federelastische Verformbarkeit derart vorgesehen und/oder bemessen sein, sodass ein o. g. Ausschlagen des freien Endes bei festgehaltenem Fußbereich zumindest durch einen - z. B. bestimmungsgemäßen - Bogen mit einer Grammatur von z. B. mindestens 300 g/m² bewirkt wird bzw. werden kann.

Eine gattungsgemäße Maschine zur Bearbeitung von Substratbogen mit einem Anleger, durch welchen einem durch die Maschine führenden Substratpfad eingangsseitig zu bearbeitende Substratbogen zuführbar sind, umfasst ein oder mehrere im Substratpfad vorgesehenen Aggregate, insbesondere mindestens ein als Stanz- oder Prägewerk ausgebildetes Aggregat, durch welches oder welche die Substratbogen bearbeitbar sind, und eine Auslageeinrichtung, durch welche die bearbeiteten Substratbogen zu Gebinden zusammenfassbar sind, wobei der Anleger in einer o.g. Weise ausgebildet ist.

Ausführungsbeispiele der Erfindung sind in der Zeichnung dargestellt und werden im Folgenden näher beschrieben.

Es zeigen:
- Fig. 1: eine schematische Darstellung eines Anlegers mit Andeutung einer in ein oder mehrere nachgeordnete Bearbeitungsaggregate führenden Förderstrecke;
- Fig. 2: eine schematische Darstellung eines Ausführungsbeispiels für ein federelastisch verformbares Bogenklappenblatt beim Auflaufen eines Bogenanfangs;
- Fig. 3: eine schematische Darstellung eines Ausführungsbeispiels für ein federelastisch verformbares Bogenklappenblatt beim Zurückschwenken während des Ablaufens eines Bogenendes;
- Fig. 4: eine Ausführung der Bogenklappe in dreiteiliger Ausführung;
- Fig. 5: eine Ausführung der Bogenklappe mit abgebogenem Bogenklappenblatt.

In Fig. 1 ist schematisch ein eingangsseitig einer Maschine zur Bearbeitung von Substratbogen B, auch kurz als bogenbearbeitende Maschine oder Bogenbearbeitungsmaschine bezeichnet, mit einem oder mehreren Substratbogen B, kurz Bogen B, bearbeitenden Aggregaten vorgesehener oder vorsehbarer Anleger 01 dargestellt. Dabei ist die durch den Anleger 01 mit Bogen B zu versorgende Maschine in einer vorteilhaften Ausführung als Bogendruckmaschine mit einem oder mehreren im Substratpfad angeordneten Druckaggregaten, insbesondere Bogendruckwerken, oder aber in bevorzugter Ausführung als Bogen B mechanisch bearbeitende, z. B. prägende, schneidende oder insbesondere stanzende, Bogenbearbeitungsmaschine mit einem oder mehreren die Bogen B mechanisch bearbeitenden Aggregaten, z. B. mit mindestens einem Stanz- oder Prägewerk, ausgebildet. In einer vorteilhaften Weiterbildung der Maschine kann diese auch in Art einer Hybridmaschine als Bogen B mechanisch bearbeitende Maschine mindestens einem Stanz- oder Prägewerk und zusätzlich mindestens einem im Substrat- bzw. Transportpfad vorgeordneten Bogendruckwerk ausgebildet. Ausgangsseitig kann eine z. B. auch als Stapelauslage bezeichnete Auslageeinrichtung für die in der Maschine bearbeiteten Bogen B vorgesehen sein, durch welche die Bogen B zu Gebinden zusammenfassbar sind. Im Transportpfad können noch weiter Aggregate wie z. B. ein Trockner, ein Lackierwerk, ein Kalandrierwerk oder andere auf die Bogen B wirkende Aggregate vorgesehen sein.

Ausgangsseitig des Anlegers 01 schließt sich im Transportpfad eine Fördereinrichtung 02, bevorzugt in Form eines Bändertischs 02, insbesondere Saugbändertisch 02, an, welche bzw. welcher die zu fördernden Bogen B vom Anleger 01 übernimmt und - ggf. über weitere Fördereinrichtungen stromabwärts einem einzigen oder ersten Bearbeitungsaggregat der Maschine zuführt.

Im Anleger 01 ist ein Stapel 03, insbesondere ein Bogenstapel 03 auf einem in einem Stapelraum 04 vorgesehenen Stapeltisch 06 aufgesetzt. Der Stapeltisch 06 ist z. B. mit Hilfe einer Hebeeinrichtung 07 höhenverstellbar, um den jeweils obersten Bogen B des Bogenstapels 03 unabhängig von der Zahl der Bogen B im Stapel 03 auf einer festen oder nur gering veränderlichen, für die Übergabe der Bogen B an die sich anschließende Fördereinrichtung 02 geeigneten Höhe zu halten. In der Darstellung der Fig. 1 liegen die Bogen B des Stapels 03 unmittelbar auf dem Stapeltisch 06, zwischen Stapel 03 und Stapeltisch 06 kann sich aber auch eine Palette befinden, auf der der Stapel 03 zum Stapeltisch 04 transportiert und auf ihm abgesetzt worden ist.

Eine auf der in Transportrichtung T weisenden Seite des Stapelraumes 04 ist eine Anschlagvorrichtung 08, z. B. ein ein- oder mehrteiliger Vorderanschlag 08, vorgesehen, dessen entgegen der Transportrichtung T gerichtete Anschlagfläche eine vertikale Ebene definiert, die den Vorderkanten, d. h. den beim Transport vorlaufenden Kanten, der Bogen B des Bogenstapels 03 als Anschlag dient. Diese Anschlagvorrichtung 08 reicht vertikal betrachtet nicht bis zur oberen Stapelkante, sondern wird in ihrer vertikalen Flucht bedarfsweise durch eine Anschlagfläche 09 einer insbesondere auch als Bogenklappe 11 bezeichneten aktiven Anlagevorrichtung 11 fortgesetzt. Die Anlagevorrichtung 11 ist hierzu zwischen einer aktiven Lage, z. B. einer angeschwenkten Lage, in welcher sie sich mit ihrer Anschlagfläche 09 im Transportpfad eines aus dem Anleger 01 zu fördernden Bogens B befindet, und einer inaktiven Lage, z. B. abgeschwenkten Lage, in welcher sie den für den Transport vorgesehenen Transportpfad freigibt, verlagerbar, insbesondere verschwenkbar.

Obgleich auch andere Mechanismen vorstellbar sind, durch welche die Bogenklappe 11 zwischen den beiden genannten Lagen verlagerbar ist, ist die Bogenklappe 11 bevorzugt um eine Schwenkachse S verschwenkbar im Anleger 01 gelagert. Hierzu ist beispielsweise ein z. B. als Welle 12, z. B. Klappenwelle 12, wirksames oder ausgebildetes Trageelement 12 vorgesehen, welcher bzw. welche die Bogenklappe 11 trägt und z. B. zwischen der in Fig. 1 beispielhaft gezeigten Stellung, in welcher die Bogenklappe 11 in den Transportpfad hineinreicht und dessen Anschlagfläche 09 die Anschlagfläche des Vorderanschlages 08 geradlinig nach oben fortsetzt, in eine Stellung verschwenkbar ist, in der er einen Bogentransport über die Bogenklappe 11 hinweg freigibt. Letzteres kann eine Position sein, in welcher der geförderte Bogen B keinerlei Kontakt zur Bogenklappe 11 hat oder aber zu dessen Unterstützung einen Kontakt in einem erlaubten oder gewünschten Maße.

Der Anleger 01 umfasst, hier in einer Aufnahme- und Transporteinrichtung 13 zusammengefasst, diverse Transportwerkzeuge 14; 16 zur Abnahme einzelner Bogen B vom Stapel 03 und zum Transport der Bogen B auf oder in die dem Anleger 01 nachgeordnete Fördereinrichtung 02.

Durch die Aufnahme- und Transporteinrichtung 13, z. B. einem sog. Bogentrenner 13, ist ein auf dem Stapel 03 zuoberst gelegener Bogen B aufnehmbar und in Richtung nachgelagerter Fördereinrichtung 02 transportierbar. Sie bzw. er weist als entsprechende Transportwerkzeuge 14; 16 z. B. vertikalbewegliche und horizontalbewegliche Sauger 14; 16 auf. Dabei sind beispielsweise mehrere erste Sauger 14 als sog. Trennsauger 14 am Bogentrenner 13 im Bereich einer in Transportrichtung T der Bogen B hinteren Kante des Stapels 03 über demselben angeordnet und im Wesentlichen in vertikaler Richtung bewegbar. Weiter sind beispielsweise mehrere zweite Sauger 16 als sog. Transportsauger 16 vorgesehen, welche am Bogentrenner 13 in Transportrichtung T betrachtet näher zum Vorderanschlag 08 vorgesehen und in Horizontaler Richtung in und entgegen der Transportrichtung T bewegbar sind. Als weiteres Werkzeug 17 kann ein sog. Tasterfuß 17 vorgesehen sein, der sich auf der Stapeloberseite abstützt.

Um ein Trennen des aufgenommenen Bogens B vom restlichen Stapel 03 zu begünstigen, kann eine den Stapel 03 an der rückwärtigen, d. h. von der zur Transportrichtung T entgegengesetzten Stapelseite in einem oberen Bereich beblasende Blaseinrichtung 18 vorgesehen sein. Die ggf. von der Blaseinrichtung 18 zwischen die Bogenlagen eingeblasene Luft hebt den Bogen B vom Stapel 03 ab und bildet unter dem Bogen B ein Luftkissen, auf dem der Bogen B, angetrieben durch die Horizontalbewegung der Transportsauger 13, über die dann in die inaktive Lage verlagerte Bogenklappe 11 hinweg auf den Bändertisch 02 geschoben wird.

Der dem Anleger 01 nachgeordnete Bändertisch 02 ist z. B. als Saugbändertisch 02 ausgebildet und umfasst vorzugsweise mindestens zwei Walzen 19, von welchen in Fig. 1 lediglich eine stromabwärts betrachtet erste dargestellt ist, und von denen eine als Antriebswalze 19 und eine oder mehrere andere als Umlenkwalze ausgebildet ist bzw. sind. Zwischen den Walzen 19 erstreckt sich ein ein- oder mehrteiliges Tischblech 21, welches z. B. die vielfach durchbrochene Oberseite eines Saugkastens 22 bildet. Die beiden Walzen 19 sind von mindestens einem Transportband 23 umschlungen, das wie das Tischblech 21, über das es sich erstreckt, vielfach durchbrochen ist, so dass es nicht am Tischblech 21 festgesaugt wird, wohl aber ein Bogen B an das Transportband 23 angesaugt wird. Im Bereich des Auflaufens von zu fördernden Bogen B ist oberhalb der eintrittsseitigen Walze 19 der dem Anleger 01 nachgeordneten Fördereinrichtung 02 eine mit der Walze 19 bzw. dem Bändertisch 02 zusammenwirkende Walze 24, z. B. Taktwalze 24, vorgesehen, welche im Takt der ankommenden Bogen B diese gegen die Fördereinrichtung 02 drückt.

Wie oben dargelegt können die Bedingungen für einen störungsfreien Betrieb z. B. aus einem der o. g. Gründen variierender Substratbeschaffenheit - sei es infolge unterschiedlicher Substrateigenschaften oder aufgrund voneinander und/oder von einer Idealform abweichenden Bogengeometrie - derart variieren, sodass für die Sicherstellung eines störungsfreien Betriebes beispielsweise jeweils eine Positionierung oder Ausgestaltung einer zwar lageveränderlich, jedoch starr bzw. unnachgiebig ausgebildeten Bogenklappe 11 angepasst werden müsste oder zumindest eine Reduzierung der Maschinengeschwindigkeit vonnöten wäre.

Um in zumindest einem weiten Schwankungsbereich für die o. g. Substratbeschaffenheit Abhilfe zu schaffen, umfasst die Bogenklappe 11 ein - insbesondere durch eine Kollision mit einem geförderten Bogen B - federelastisch verformbares und die Anschlagfläche 09 aufweisendes Bogenklappenblatt 26. Dieses Bogenklappenblatt 26 verläuft über eine freie Länge L26 in Richtung seiner Breite im Anleger 01 horizontal sowie quer zur Transportrichtung T und ist an einem insbesondere entfernt zum Transportpfad liegenden Fußbereich 27 fest mit dem das Bogenklappenblatt 26 mittel- oder unmittelbar tragenden Tragelement 12 verbunden, wobei es sich vom Fußbereich 27 her über eine senkrecht zur Breite verlaufende Länge L26 bis zu einem feien Ende 28 erstreckt. Im Folgenden wird die Länge L26 zwischen der Stelle der Fixierung im Fußbereichs 27 direkt am Tragelement 12 oder an dem am Tragelement 12 vorgesehenen biegesteifen Träger 29, z. B. einer Tragleiste 29, und dem freien Ende 28 auch als freie Länge L26 bezeichnet. Das Bogenklappenblatt 26 kann in der Breite durchgehend einteilig oder aber auch mehrteilig mit Unterbrechungen ausgebildet sein, wobei auch Letzteres wo nicht explizit unterschieden wird unter die Bezeichnung Bogenklappenblatt 26 gefasst sein soll.

Die o. g. Federelastizität ist insbesondere derart bemessen, dass das Bogenklappenblatt 26 in inaktiver Lage der Bogenklappe 11 und ruhendem Fußbereich 27 bei Kollision im Bereich des freien Endes 28 mit einem herannahenden Bogen B derart in Transportrichtung T verbogen wird, dass das freie Ende 28 bei ruhendem Fußbereich 27 um einen - insbesondere signifikanten - Ausschlag Δ, d. h. einen Ausschlag aus der zuvor eingenommenen Ruhelage von insbesondere mehreren Millimetern, z. B. mindestens 3 mm oder gar mindestens 5 mm, ausweicht bzw. ausweichen kann (siehe z. B. schematisch in Fig. 2). Dabei ist das Bogenklappenblatt 26 auf zumindest einem Längsabschnitt - z. B. in zumindest einem fußbereichsnahen Längsabschnitt - mit einer derartigen elastischen Biegesteifigkeit ausgestaltet und abgestimmt, dass ein o. g. Ausweichen im Bereich des freien Endes 28 erfolgt bzw. erfolgen kann, ohne dass der Bogen B knautscht und ohne dass sich die den Bogen B tragende Verbindung zur den Bogen B fördernden Aufnahme- und Transporteinrichtung 13 löst oder gleitet. Andererseits soll das Bogenklappenblatt 26 steif genug sein, um in aktiver Lage der Bogenklappe 11 dem obersten Bogen B ausreichend Widerstand gegen ein - z. B. blasluftbedingtes - Verrutschen in Transportrichtung T über die Flucht des Vorderanschlages 08 hinaus zu bieten.

Ein derart ausgestaltetes Bogenklappenblatt 26, welches einem ankommenden Bogen B in o. g. Weise durch elastische Verformung ausweicht ist umgekehrt auch dazu geeignet, in der Rückwärtsbewegung der Bogenklappe 11 unter einem beispielsweise abfallenden Bogenende eine in Transportrichtung T geneigte Formänderung zu erfahren (siehe z. B. schematisch in Fig. 3).

Die zu o. g. Zweck geeignete Dimensionierung und Ausgestaltung des Bogenklappenblattes 26 ist grundsätzlich abhängig von Faktoren wie unter Anderem der Masse oder Steife des Bogens B, der Haltekraft der Aufnahme- und Transporteinrichtung 13, der wirksamen Breite des einteilig durchgehenden oder mehrteilig unterbrochenen Bogenklappenblattes 26, der für das elastische Verbiegen freien bzw. wirksame Länge L26 zwischen freiem Ende 28 und dem fixierten Fußbereich 27 sowie dessen Material und Materialstärke. Dabei soll unter dem Fußbereich 27 der Bereich derjenigen Stelle verstanden sein, an welcher vom freien Ende 28 herkommend das flexible Bogenklappenblatt 26 gerade noch nicht mit dem, insbesondere biegesteifen, Tragelement 12 oder einem an diesem vorgesehenen, insbesondere biegesteifen Träger 29 fest verbunden ist.

In einer besonders vorteilhaften Ausgestaltung der Erfindung - insbesondere in Verbindung mit o. g. steiferen Bogen B wie sie beispielsweise durch mehr als 1 mm starke Bogen B, z. B. Bogen B aus Karton, Pappe, insbesondere Wellpappe, oder einem Verbundmaterial mit beispielsweise mehreren Papierlagen oder aus Papier- und/oder Karton und/oder Pappe- bzw. Wellpappelagen und/oder ggf. anderweitiger Schichten oder Beschichtungen - weist das Bogenklappenblatt 26 durchgehend oder bei variierender Länge L26 in zumindest einem Abschnitt eine freie Länge L26 von mindestens 18 mm und/oder z. B. eine größte Länge L26 im Bereich von 18 bis 30 mm, bevorzugt von 20 bis 27 mm auf. Grundsätzlich unabhängig hiervon, bevorzugt jedoch bevorzugt zusätzlich hierzu weist das Bogenklappenblatt 26 auf der gesamten oder zumindest einem - bevorzugt fußbereichsnahen - Teilabschnitt, z. B. zumindest einem Viertel, seiner freien Länge L26, eine Materialstärke d von höchstens 0,50 mm, z. B. im Bereich von 0,08 bis 0,50 mm, insbesondere von 0,10 bis 0,30 mm auf. Damit ist z. B. sichergestellt, dass die oben genannte Verformung bereits bei Kräften einsetzt, die im Praxisfall beim beschädigungsfreien Transport der Bogen B durch die Aufnahme- und Transporteinrichtung 13 an der Bogenklappe 11 in Frage kommen. Bevorzugter Weise soll ein o. g. Ausschlag Δ des freien Endes 28 bei in inaktiver Lage befindlicher Anlagevorrichtung 11 bereits bei einer Kraftbeaufschlagung im Bereich des freien Endes 28 mit einer Kraftkomponente in Transportrichtung T der Bogen B erfolgen, die beispielsweise bei einer spezifischen Krafteinwirkung, d. h. Kraft pro Breite, von weniger als z. B. einem Zehntel, insbesondere einem Hundertstel Newton N pro Millimeter Breite des Bogenklappenblattes 26, insbesondere zumindest in einem sich an den Fußbereich anschließenden Längsabschnitt (also < 0,05 N/mm, insbesondere < 0,01 N/mm) liegt. Dies bedeutet beispielsweise für ein Bogenklappenblattes 26 einer Breite von 1.000 mm, dass es in inaktiver Lage bereits bei einer Kraftbeaufschlagung an seinem freien Ende 28 mit weniger als 50 N bzw. insbesondere weniger als 10 N mit seinem freien Ende um mehrere, z. B. mindestens 2 Millimeter ausschlägt. Für den Fall einer über dessen Längserstreckung variierenden Breite des Bogenklappenblattes 26 kann zur Bemessung der spezifischen Krafteinwirkung beispielsweise die kleinste Breite in dem sich an den Fußbereich anschließenden und sich über ein Viertel der maximale Länge L26 des Bogenklappenblattes 26 erstrechenden Längsabschnitt herangezogen werden bzw. sein. Ein solcher fußnaher Abschnitt umfasst denjenigen Längsbereich, der infolge der Hebelwirkung eine besonders große Biegewirkung entfaltet.

Grundsätzlich unabhängig von, bevorzugt jedoch mit einem oder mehreren der obigen Ausführungsdetails ist das Bogenklappenblatt 26 in einer vorteilhaften Ausführung aus einem Kunststoff, z. B. einem Thermo- oder Duroplast, oder bevorzugt aus einem Stahl, insbesondere Edelstahl, z. B. in Art eines Federblechs, gebildet.

In einer vorteilhaften Weiterbildung kann das Bogenklappenblatt 26 mehrteilig, z. B. dreiteilig ausgeführt sein und umfasst nebeneinander - ggf. zueinander beabstandete - Bogenklappenblattabschnitte 26.x (mit x = 1, 2, 3) auf, welche in einer vorteilhaften Ausführungsform z. B. an Trägerabschnitten 29.y (mit y = 1, 2, 3), bevorzugt einer selben Teiligkeit, angeordnet sind. Zusätzlich hierzu oder alternativ kann das Bogenklappenblatt 26 oder ein jeweiliger Bogenklappenblattabschnitt 26.x eine über die Breite variierende Länge L26 aufweisen, z. B. zu den Seiten hin abfallen und/oder im Bereich des freien Endes 28 Einschnitte oder Aussparungen 31 aufweisen.

O. g. Charakterisierung der federelastischen Nachgiebig- bzw. Verformbarkeit über den bereits durch genannte spezifische Krafteinwirkung bewirkten Ausschlag Δ soll sowohl den Fall umfassen, dass eine solche spezifische Kraft auf das Ende 28 einer durchgehenden Bogenklappenblatt 26 mit entsprechender Bogenklappenbreite einwirkt als auch der Fall, dass eine entsprechende Kraft auf einen Bogenklappenblattabschnitt 26.x mit entsprechender Abschnittslänge wirkt. Dabei soll neben dem gleichmäßigen Auflaufen eines Bogens B auf die Bogenklappe 26 bzw. einen Bogenklappenblattabschnitt 26.x mit dieser klappenlängenbezogenen spezifischen Kraft auch ein punktuelles, weil geringfügig schräges Auflaufen zunächst an einem Punkt des Bogenklappenblattes 26 bzw. des betreffenden Bogenklappenblattabschnittes 26.x der entsprechenden Breite umfasst sein.

Weiter kann zusätzlich zu Obigem oder hierzu alternativ in einer vorteilhaften Weiterbildung das ein- oder mehrteilige Bogenklappenblatt 26 stoffschlüssig, z. B. über ein doppelseitiges Klebeband, auf einer Seite des Trägers 29 befestigt und/oder z. B. aus Sicherheitsgründen am freien Ende 28 durch einen Falzrücken eines umgebogenen, z. B. um 180° abgebogenen, Materialabschnittes 32 gebildet sein.

### Bezugszeichenliste

- 01: Anleger
- 02: Fördereinrichtung, Bändertisch, Saugbändertisch
- 03: Stapel, Bogenstapel
- 04: Stapelraum
- 05: -
- 06: Stapeltisch
- 07: Hebeeinrichtung
- 08: Anschlagvorrichtung, Vorderanschlag
- 09: Anschlagfläche
- 10: -
- 11: Anlagevorrichtung, Bogenklappe
- 12: Tragelement, Welle, Klappenwelle
- 13: Aufnahme- und Transporteinrichtung, Bogentrenner
- 14: Transportwerkzeug, Sauger, Trennsauger
- 15: -
- 16: Transportwerkzeug, Sauger, Transportsauger
- 17: Werkzeug, Tasterfuß
- 18: Blaseinrichtung
- 19: Walze, Antriebswalze
- 20: -
- 21: Tischblech
- 22: Saugkasten
- 23: Transportband
- 24: Walze, Taktwalze
- 25: -
- 26: Bogenklappenblatt
- 26.x: Bogenklappenblattabschnitt (x = 1,2, 3)
- 27: Fußbereich
- 28: Ende, frei
- 29: Träger, Tragleiste
- 29.y: Trägerabschnitt (y = 1,2, 3)
- 30: -
- 31: Aussparung
- 32: Materialabschnitt
- B: Substratbogen, Bogen
- S: Schwenkachse
- T: Transportrichtung
- L26: Länge
- d: Materialstärke
- Δ: Ausschlag

## Patentansprüche

1. Anleger (01) für eine bogenberarbeitende Maschine mit einem Stapelraum (04), in welchem ein Stapel (03) von aus dem Anleger (01) heraus zu fördernden Bogen (B) aufnehmbar ist, und mit einer Aufnahme- und Transporteinrichtung (13), durch welche ein oberster Bogen (B) eines aufgenommenen Stapels (03) in einer Transportrichtung (T) vom Stapel (03) weg in einen sich stromabwärts anschließenden Transportpfad transportierbar ist, wobei auf der stromabwärtigen Seite des Stapelraums (04) eine als Bogenklappe (11) ausgebildete Anlagevorrichtung (11) vorgesehen ist, welche zwischen einer ersten Lage, in welcher sie sich zur Ausbildung eines Anschlages mit einer Anschlagfläche (09) im für den Transport der aus dem Anleger (01) zu fördernden Bogen (B) vorgesehenen Transportpfad befindet, und einer zweiten Lage, in welcher sie den für den Transport vorgesehenen Transportpfad freigibt, verlagerbar ist, **dadurch gekennzeichnet, dass** die Bogenklappe (11) ein die Anschlagfläche (09) umfassendes, sich in seiner Breite quer zur Transportrichtung (T) und in der Länge von einem transportpfadfernen Fußbereich (27) zu einem freien Ende (28) hin erstreckendes und in zumindest einem Längsabschnitt federelastisch in Transportrichtung (T) verformbares Bogenklappenblatt (26; 26.x) aufweist.

2. Anleger nach Anspruch 1, **dadurch gekennzeichnet, dass** das federelastisch verformbare Bogenklappenblatt (26; 26.x) derart ausgebildet ist, dass es in zweiter Lage der Anlagevorrichtung (11) bei festgehaltenem Fußbereich (27) durch Kraftbeaufschlagung im Bereich des freien Endes (28) bei Kollision mit einem herannahenden Bogen (B) mit zumindest einer Komponente in Transportrichtung (T) der Bogen (B) derart federelastisch verformbar ist, sodass es bei feststehendem Fußbereich (27) mit seinem freien Ende (28) mehrere Millimeter aus seiner Ruhelage in Transportrichtung (T) ausschlägt bzw. ausschlagen kann.

3. Anleger nach Anspruch 2, **dadurch gekennzeichnet, dass** das Bogenklappenblatt (26; 26.x) derart federelastisch verformbar ausgebildet ist, dass ein Ausschlagen des freien Endes (28) um mehrere Millimeter bereits bei einer Kraftbeaufschlagung im Bereich des freien Endes (28) mit einer Kraftkomponente in Transportrichtung (T) der Bogen (B) erfolgt, die bei weniger als einem Zehntel Newton pro einem Millimeter Breite des betreffenden Bogenklappenblattes (26; 26.x) in zumindest einem sich an den Fußbereich (27) anschließenden Längsabschnitt liegt.

4. Anleger nach Anspruch 1, 2 oder 3, **dadurch gekennzeichnet, dass** die Bogenklappe (11) ein im Anleger (01) verschwenkbar gelagertes Tragelement (12) umfasst, an welchem das Bogenklappenblatt (26; 26.x) mittel- oder unmittelbar derart angeordnet ist, dass es sich in erster Lage der Anschlagvorrichtung (11) zur Ausbildung des Anschlages mit seiner Anschlagfläche (09) im für den Transport der aus dem Anleger (01) zu fördernden Bogen (B) vorgesehenen Transportpfad befindet.

5. Anleger nach Anspruch 4, **dadurch gekennzeichnet, dass** das Tragelement (12) als Welle (12) ausgebildet ist, an welchem ein das Bogenklappenblatt (26; 26.x) tragender Träger (29) vorgesehen ist.

6. Anleger nach Anspruch 4 oder 5, **dadurch gekennzeichnet, dass** das Bogenklappenblatt (26; 26.x) in zumindest einem Abschnitt eine freie Länge (L26) zwischen der Stelle der Fixierung im Fußbereich (27) und dem freien Ende (28) von mindestens 18 mm aufweist.

7. Anleger nach Anspruch 4, 5 oder 6, **dadurch gekennzeichnet, dass** das Bogenklappenblatt (26; 26.x) auf der gesamten oder auf zumindest einem Teilabschnitt seiner freien Länge (L26) zwischen der Stelle der Fixierung im Fußbereich (27) und dem freien Ende (28) eine Materialstärke (d) von höchstens 0,50 mm aufweist.

8. Anleger nach Anspruch 1, 2, 3, 4, 5, 6 oder 7, **dadurch gekennzeichnet, dass** das Bogenklappenblatt (26; 26.x) aus einem Stahl und/oder am freien Ende (28) durch einen Falzrücken eines umgebogenen Materialabschnittes (32) gebildet ist.

9. Anleger nach Anspruch 1, 2, 3, 4, 5, 6, 7 oder 8, **dadurch gekennzeichnet, dass** das Bogenklappenblatt (26; 26.x) mehrteilig ausgeführt ist und mehrere nebeneinander beabstandete Bogenklappenblattabschnitte (26.x) aufweist, welche an einem gemeinsamen Träger (29) oder an mehreren Trägerabschnitten (29.y) angeordnet sind.

10. Anleger nach Anspruch 1, 2, 3, 4, 5, 6, 7, 8 oder 9, **dadurch gekennzeichnet, dass** das Bogenklappenblatt (26) oder ein jeweiliger Bogenklappenblattabschnitt (26.x) eine über die Breite variierende Länge (L26) aufweist.

11. Anleger nach Anspruch 1, 2, 3, 4, 5, 6, 7, 8, 9 oder 10, **dadurch gekennzeichnet, dass** das Bogenklappenblatt (26) oder ein jeweiliger Bogenklappenblattabschnitt (26.x) im Bereich des freien Endes (28) Einschnitte oder Aussparungen (31) aufweist.

12. Maschine zur Bearbeitung von Substratbogen (B) mit einem Anleger (01), durch welchen einem durch die Maschine führenden Substratpfad eingangsseitig zu bearbeitende Substratbogen (B) zuführbar sind, mit einem oder mehreren im Substratpfad vorgesehenen Aggregaten, durch welches oder welche die Substratbogen (B) bearbeitbar sind, und mit einer Auslageeinrichtung, durch welche die bearbeiteten Substratbogen (B) zu Gebinden zusammenfassbar sind, **gekennzeichnet durch** die Ausführung des Anlegers (01) gemäß einem der Ansprüche 1 bis 11.

13. Maschine nach Anspruch 12, **dadurch gekennzeichnet, dass** die Maschine im Substratpfad mindestens ein als Stanz- oder Prägewerk ausgebildetes Aggregat umfasst.

14. Maschine nach Anspruch 12 oder 13, **dadurch gekennzeichnet, dass** die Maschine als Karton- oder Pappebogen oder als Karton oder Pappe umfassende Verbundmaterialbogen bearbeitende Maschine ausgebildet ist und der Anleger (01) eingerichtet ist, Substratbogen (B) aus Karton, Pappe, Wellpappe oder einem Verbundmaterial zu vereinzeln und einer in ein nachgeordnetes Aggregat führenden Förderstrecke zuzuführen.

## Claims

1. Feeder (01) for a sheet-processing machine, comprising a pile space (04) in which a pile (03) of sheets (B) to be conveyed out of the feeder (01) can be received, and comprising a picking-up and transporting device (13) by which a topmost sheet (B) of a received pile (03) can be transported in a transport direction (T) away from the pile (03) into a downstream adjoining transport path, wherein a bearing device (11) designed as a sheet flap (11) is provided on the downstream side of the pile space (04), which bearing device is movable between a first position, in which it is situated in the transport path provided for the transport of the sheets (B) to be conveyed out of the feeder (01), so as to form a stop with a stop surface (09), and a second position, in which it frees the transport path provided for the transport, **characterized in that** the sheet flap (11) has a sheet flap leaf (26; 26.x) which comprises the stop surface (09), extends in its width transversely to the transport direction (T) and in length from a foot region (27) remote from the transport path to a free end (28), and is elastically deformable in the transport direction (T) in at least one longitudinal portion.

2. Feeder according to claim 1, **characterized in that** the elastically deformable sheet flap leaf (26; 26.x) is designed in such a way that, in the second position of the bearing device (11) with the foot region (27) held stationary, it is elastically deformable through the application of force in the region of the free end (28) upon collision with an approaching sheet (B) with at least one component in the transport direction (T) of the sheets (B) such that, with the foot region (27) stationary, it deflects or can deflect with its free end (28) several millimeters out of its rest position in the transport direction (T).

3. Feeder according to claim 2, **characterized in that** the sheet flap leaf (26; 26.x) is designed to be elastically deformable in such a way that a deflection of the free end (28) by several millimeters already occurs when a force is applied in the region of the free end (28) with a force component in the transport direction (T) of the sheets (B) that is less than one tenth of a Newton per one millimeter of width of the relevant sheet flap leaf (26; 26.x) in at least one longitudinal portion adjoining the foot region (27).

4. Feeder according to claim 1, 2 or 3, **characterized in that** the sheet flap (11) comprises a carrier element (12), which is pivotably mounted in the feeder (01) and on which the sheet flap leaf (26; 26.x) is arranged directly or indirectly in such a way that, in the first position of the bearing device (11), it is situated in the transport path provided for the transport of the sheets (B) to be conveyed out of the feeder (01), so as to form the stop with its stop surface (09).

5. Feeder according to claim 4, **characterized in that** the carrier element (12) is designed as a shaft (12), on which a support (29) that supports the sheet flap leaf (26; 26.x) is provided.

6. Feeder according to claim 4 or 5, **characterized in that** the sheet flap leaf (26; 26.x) has, in at least one portion, a free length (L26) between the point of fixation in the foot region (27) and the free end (28) of at least 18 mm.

7. Feeder according to claim 4, 5 or 6, **characterized in that** the sheet flap leaf (26; 26.x) has, along the entirety or at least a sub-portion of its free length (L26) between the point of fixation in the foot region (27) and the free end (28), a material thickness (d) of at most 0.50 mm.

8. Feeder according to claim 1, 2, 3, 4, 5, 6 or 7, **characterized in that** the sheet flap leaf (26; 26.x) is formed from a steel and/or is formed at the free end (28) by a folded spine of a bent-over material portion (32).

9. Feeder according to claim 1, 2, 3, 4, 5, 6, 7 or 8, **characterized in that** the sheet flap leaf (26; 26.x) is of multipart design and comprises a plurality of adjacent, spaced-apart sheet flap leaf portions (26.x) which are arranged on a common support (29) or on a plurality of support portions (29.y).

10. Feeder according to claim 1, 2, 3, 4, 5, 6, 7, 8 or 9, **characterized in that** the sheet flap leaf (26) or a respective sheet flap leaf portion (26.x) has a length (L26) that varies across the width.

11. Feeder according to claim 1, 2, 3, 4, 5, 6, 7, 8, 9 or 10, **characterized in that** the sheet flap leaf (26) or a respective sheet flap leaf portion (26.x) has notches or cutouts (31) in the region of the free end (28).

12. Machine for processing substrate sheets (B), comprising a feeder (01) by which substrate sheets (B) to be processed can be fed on the inlet side to a substrate path leading through the machine, comprising one or more units which are provided in the substrate path and by which the substrate sheets (B) can be processed, and comprising a delivery device by which the processed substrate sheets (B) can be brought together to form bundles, **characterized by** the design of the feeder (01) according to any one of claims 1 to 11.

13. Machine according to claim 12, **characterized in that** the machine comprises, in the substrate path, at least one unit designed as a die-cutting or embossing unit.

14. Machine according to claim 12 or 13, **characterized in that** the machine is designed as a machine for processing cardboard or paperboard sheets or as a machine for processing composite material sheets comprising cardboard or paperboard, and the feeder (01) is configured to separate substrate sheets (B) made of cardboard, paperboard, corrugated cardboard or a composite material and to feed them to a conveyor line leading into a downstream unit.

## Revendications

1. Margeur (01) pour une machine de traitement de feuilles comprenant une chambre à pile (04), dans lequel une pile (03) de feuilles (B) à convoyer hors du margeur (01) peut être reçue, et comprenant un système de réception et de transport (13), par lequel une feuille supérieure (B) d'une pile (03) reçue peut être transportée dans une direction de transport (T) à l'écart de la pile (03) dans un trajet de transport se raccordant en aval, dans lequel un dispositif d'appui (11) réalisé sous la forme d'un rabat de feuille (11) est prévu sur la face aval de la chambre à pile (04), lequel est déplaçable entre une première position, dans laquelle pour la réalisation d'une butée avec une surface de butée (09) il se trouve dans le trajet de transport prévu pour le transport des feuilles (B) à convoyer à partir du margeur (01), et une deuxième position, dans laquelle il libère le trajet de transport prévu pour le transport, **caractérisé en ce que** le rabat de feuille (11) présente une lame de rabat de feuille (26 ; 26.x) comprenant la surface de butée (09), s'étendant dans sa largeur transversalement par rapport à la direction de transport (T) et dans la longueur d'une zone de pied (27) éloignée du trajet de transport à une extrémité libre (28) et élastiquement déformable dans la direction de transport (T) dans au moins une section longitudinale.

2. Margeur selon la revendication 1, **caractérisé en ce que** la lame de rabat de feuille (26 ; 26.x) élastiquement déformable est réalisée de telle sorte que dans la deuxième position du dispositif d'appui (11) lorsque la zone de pied (27) est retenue elle est élastiquement déformable par sollicitation par une force dans la zone de l'extrémité libre (28) lors d'une collision avec une feuille (B) s'approchant avec au moins une composante dans la direction de transport (T) des feuilles (B), de telle sorte que lorsque la zone de pied (27) est fixe elle dévie ou peut dévier avec son extrémité libre (28) de plusieurs millimètres à partir de sa position de repos dans la direction de transport (T).

3. Margeur selon la revendication 2, **caractérisé en ce que** la lame de rabat de feuille (26 ; 26.x) est réalisée de manière élastiquement déformable de telle sorte qu'une déviation de l'extrémité libre (28) de plusieurs millimètres s'effectue déjà lors d'une sollicitation par une force dans la zone de l'extrémité libre (28) avec une composante de force dans la direction de transport (T) des feuilles (B) qui est inférieure à moins d'un dixième de Newton par millimètre de largeur de la lame de rabat de feuille (26 ; 26.x) concernée dans au moins une section longitudinale adjacente à la zone de pied (27).

4. Margeur selon la revendication 1, 2 ou 3, **caractérisé en ce que** le rabat de feuille (11) comprend un élément porteur (12) monté pivotant dans le margeur (01), sur lequel la lame de rabat de feuille (26 ; 26.x) est disposée indirectement ou directement de telle sorte que dans la première position du dispositif d'appui (11) pour la réalisation de la butée avec sa surface de butée (09) elle se trouve dans le trajet de transport prévu pour le transport des feuilles (B) à convoyer à partir du margeur (01).

5. Margeur selon la revendication 4, **caractérisé en ce que** l'élément porteur (12) est réalisé sous la forme d'un arbre (12) sur lequel un support (29) portant la lame de rabat de feuille (26 ; 26.x) est prévu.

6. Margeur selon la revendication 4 ou 5, **caractérisé en ce que** la lame de rabat de feuille (26 ; 26.x) présente dans au moins une section une longueur libre (L26) entre l'endroit de la fixation dans la zone de pied (27) et l'extrémité libre (28) d'au moins 18 mm.

7. Margeur selon la revendication 4, 5 ou 6, **caractérisé en ce que** la lame de rabat de feuille (26 ; 26.x) présente sur l'ensemble de ou sur au moins une section partielle de sa longueur libre (L26) entre l'endroit de la fixation dans la zone de pied (27) et l'extrémité libre (28) une épaisseur de matériau (d) de maximum 0,50 mm.

8. Margeur selon la revendication 1, 2, 3, 4, 5, 6 ou 7, **caractérisé en ce que** la lame de rabat de feuille (26 ; 26.x) est formée à partir d'un acier et/ou sur l'extrémité libre (28) par une partie dorsale pliable d'une section de matériau (32) repliée.

9. Margeur selon la revendication 1, 2, 3, 4, 5, 6, 7 ou 8, **caractérisé en ce que** la lame de rabat de feuille (26 ; 26.x) est conçue en plusieurs parties et présente plusieurs sections de lame de rabat de feuille (26.x) espacées les unes des autres, lesquelles sont disposées sur un support (29) commun ou sur plusieurs sections de support (29.y).

10. Margeur selon la revendication 1, 2, 3, 4, 5, 6, 7, 8 ou 9, **caractérisé en ce que** la lame de rabat de feuille (26) ou une section de lame de rabat de feuille (26.x) respective présente une longueur (L26) variant sur la largeur.

11. Margeur selon la revendication 1, 2, 3, 4, 5, 6, 7, 8, 9 ou 10, **caractérisé en ce que** la lame de rabat de feuille (26) ou une section de lame de rabat de feuille (26.x) respective présente dans la zone de l'extrémité libre (28) des entailles ou évidements (31).

12. Machine pour l'usinage de feuilles de substrat (B) comprenant un margeur (01), par lequel des feuilles de substrat (B) à traiter peuvent être amenées côté entrée à un trajet de substrat traversant la machine, comprenant un ou plusieurs groupes prévus dans le trajet de substrat, par lequel ou lesquels les feuilles de substrat (B) peuvent être traitées, et comprenant un système de sortie, par lequel les feuilles de substrat (B) traitées sont rassemblées en lots, **caractérisée en ce que** le margeur (01) est configuré selon l'une quelconque des revendications 1 à 11.

13. Machine selon la revendication 12, **caractérisée en ce que** la machine comprend dans le trajet de substrat au moins un groupe réalisé sous la forme d'un mécanisme de découpage ou d'estampage.

14. Machine selon la revendication 12 ou 13, **caractérisée en ce que** la machine est réalisée sous la forme d'une machine traitant des feuilles de carton ou de carton-pâte ou des feuilles de matériau composite comprenant du carton ou du carton-pâte et le margeur (01) est conçu pour séparer les feuilles de substrat (B) composées de carton, carton-pâte, carton ondulé ou d'un matériau composite et pour les amener à une voie de transport menant à un groupe situé en aval.
